# FASCICULE DE BREVET EUROPEEN

(11) **EP 1 072 030 B1**
(45) Date de publication et mention de la délivrance du brevet: **12.12.2001**
(21) Numéro de dépôt: 99913391.1
(22) Date de dépôt: 13.04.1999
(51) Int. Cl.: G09F 3/03, A61J 1/00, B65D 33/34

(54) **DISPOSITIF PERMETTANT D'ASSOCIER UN CONTENEUR ET UN DISPOSITIF DE SUIVI INFORMATIQUE DE SON CONTENU**
VORRICHTUNG ZUR VERBINDUNG EINES BEHÄLTERS UND EIN ELEKTRONISCHE BEZEICHNUNGSVORRICHTUNG FÜR SEINEN INHALT
DEVICE FOR ASSOCIATING A CONTAINER AND A COMPUTERISED DEVICE MONITORING ITS CONTENTS

(30) Priorité: 14.04.1998 FR 9804802
(43) Date de publication de la demande: 31.01.2001
(73) Titulaire: T-Log S.A., 92310 Sèvres (FR)
(72) Inventeur: Mongrenier, Jean-Claude, 78100 Saint Germain en Laye (FR)
(74) Mandataire: Schmitt, John
(86) Numéro de dépôt international: FR9900850
(87) Numéro de publication internationale: WO9953467

(56) Documents cités:
- WO-A-96/14043
- US-A- 5 635 917

## Description

La transfusion sanguine et plus généralement l'utilisation médicale du sang et de ses produits dérivés pose le problème du risque de contamination pouvant entraîner la transmission de maladies à des receveurs, lié à l'état de santé du ou des donneurs. Les centres de prélèvement de sang et de plasma disposent actuellement de banques d'informations concernant l'historique de l'état de santé des donneurs qui sont stockées dans des systèmes informatiques fixes et qui sont accessibles à partir d'étiquettes comportant un code barre lu par un lecteur laser ; ces étiquettes sont apposées sur les poches de prélèvement et sur les éprouvettes de contrôle correspondantes. Toute information supplémentaire doit faire l'objet de l'apposition d'une nouvelle étiquette comportant aussi un code barré ; ainsi une même poche peut comporter plusieurs étiquettes comportant un code barre donnant accès à une ou plusieurs banques de données centralisées.

Il apparaît de plus en plus nécessaire de garder une possibilité d'accès à postériori aux informations concernant les donneurs et les patients receveurs notamment en cas d'accident au cours de la transfusion ; mais aussi parce qu'on constate l'apparition de nouvelles maladies dont le temps d'incubation est très long ; il est alors difficile d'en identifier l'origine si ce n'est en faisant des études statistiques ou de corrélation portant sur de longues périodes et un nombre important de sujets ; et cela ne peut se faire qu'en accumulant systématiquement des informations qui pourront ensuite être triées.

L'usage des étiquettes comportant un code barre implique de lire l'étiquette avec un crayon laser pour aller chercher les informations dans la banque de données correspondante afin de les regrouper ensuite et les stocker pour un usage ultérieur dans une autre banque de données. Ce travail qui est fait à postériori implique de remonter chaque fois à l'origine de l'information, ce qui est compliqué et comporte des risques d'oubli car il est toujours possible d'oublier une étiquette.

L'objet de l'invention est de faciliter et de fiabiliser la saisie des informations portées sur les poches de sang et de produits dérivés et de faciliter l'accès à ces informations ainsi que leur stockage pour un traitement ultérieur ; l'invention peut aussi servir à de nombreuses autres applications telles que celles qui consistent à suivre un processus de culture de cellules pour lequel il est nécessaire de suivre les étapes successives ou à suivre un organe prélevé en vue de sa transplantation.

Dans ce but et conformément à la revendication 1 dont le préambule est basé sur l'état de la technique selon les documents US-A-5635917 et WO 9614043-A, l'invention consiste à accoupler au moins une puce électronique et/ou une carte à puce électronique à un conteneur de telle sorte qu'ils puissent être désolidarisés aisément grâce à des moyens simples de fixation et de protection autorisant leur récupération avec un échantillon du contenu du conteneur.

Sur les dessins annexés :

La figure 1 représente une vue perspective d'un conteneur équipé du dispositif électronique de stockage des informations fixé au conteneur par un moyen de fixation selon une première version de l'invention ; deux éclatements ont été effectués pour faciliter la description du dispositif.

Les figures 2 et 3 représentent une vue perspective d'un conteneur équipé du dispositif électronique de stockage des informations fixé au conteneur par un moyen de fixation selon une autre réalisation de la première version de l'invention ; un éclatement a été effectué dans chaque figure pour faciliter la description du dispositif.

La figure 4 représente le dispositif électronique et son moyen de fixation lorsqu'il est détaché du conteneur de la figure 3 ; un éclatement permet de faciliter la description du dispositif.

Les figures 5A et 5B, 6 et 7 représentent chacune une vue perspective d'un conteneur équipé du dispositif électronique de stockage des informations fixé au conteneur par des moyens de fixation selon une variante de l'invention ; un éclatement a été effectué dans chaque figure pour faciliter la description du dispositif.

Les figures 8 et 9 représentent une vue perspective partielle du conteneur équipé par un moyen de fixation selon une deuxième version de l'invention d'un dispositif de stockage des informations et d'un moyen de protection ; un éclatement a été réalisé pour faciliter la description.

La figure 10 représente une vue perspective d'un conteneur équipé du dispositif électronique de stockage des informations fixé d'une part au conteneur par un moyen de fixation selon la figure 1 et fixé d'autre part à une tubulure.

La figure 11 représente une vue perspective d'un conteneur équipé du dispositif électronique de stockage des informations fixé indirectement au conteneur, selon une variante de l'invention, par l'intermédiaire d'une tubulure.

Selon l'invention, on accouple au moins une puce électronique solidaire d'un support souple 2 (figure 1) et/ou au moins une carte à puce électronique 9 (figure 8), à un conteneur par des moyens de fixation combinés avec des moyens de protection vis à vis de l'environnement de la puce électronique, la puce électronique pouvant être désolidarisée du conteneur par des moyens de séparation tout en étant combinée par des moyens de retenue avec un échantillon du contenu du conteneur ; le conteneur, dont les caractéristiques du contenu et son évolution doivent être suivies dans le temps, peut être rigide ou souple ; dans la description qui suit on considère qu'il est réalisé à partir de matière plastique souple en paroi mince, qui peut être une poche de sang ou de produit dérivé ; un certain nombre de moyens décrits peuvent se transposer directement ou indirectement sur des conteneurs rigides ; que ce soit un conteneur souple ou un conteneur rigide, il appartient à l'homme de l'art de choisir parmi les moyens décrits ceux qui sont le mieux adaptés au problème à résoudre.

La puce électronique permet de mettre en mémoire, dès sa mise en service, au moment de la mise en oeuvre du conteneur 1 et ensuite au cours des diverses étapes de contrôle, de traitement et d'utilisation, toutes les informations nécessaires qu'il sera possible de consulter à tout moment au cours de la vie du conteneur et ultérieurement. Il suffit de lire ce qui est mis en mémoire dans la puce à l'aide d'un appareillage compatible pour avoir immédiatement toutes les informations nécessaires à la mise en oeuvre, quel que soit le lieu d'utilisation du contenu du conteneur.

La puce électronique peut être accouplée au conteneur 1 (figure 1) dès sa fabrication ou seulement au moment de sa mise en service ; la puce électronique comporte un dispositif d'activation et de communication par ondes électromagnétiques ; elle est combinée à un support souple 2 en matière plastique supportant un circuit électrique imprimé 27 et notamment l'antenne de réception et d'émission ; le support souple 2 est enfermé dans un compartiment étanche 3, solidaire du conteneur 1 lui-même, qui est fabriqué simultanément à la réalisation de ce dernier et constituant ainsi un moyen de protection et de fixation. C'est ainsi, qu'en même temps qu'on met en place des tubulures 5 et 6 qui servent au remplissage et à la vidange du conteneur 1, sur un premier film 4, qui constitue l'une des parois du conteneur 1 et du compartiment étanche 3, qui recouvre une contre-électrode de soudure en forme, on place le support souple 2, contenant la puce électronique, à la place qui est prévue pour former le compartiment étanche 3 par soudure ; on place un deuxième film 7, constituant la seconde paroi du conteneur 1, sur le premier film 4 supportant les tubulures 5 et 6 et le support souple 2 et on applique une électrode sur l'ensemble ainsi formé pour réaliser la soudure des deux films 4 et 7 en emprisonnant les tubulures 5 et 6 et le support souple 2 ; le compartiment étanche 3 peut être séparé du conteneur 1 grâce à une prédécoupe 58 ; les électrodes utilisées sont de préférence des électrodes fonctionnant avec des courants à haute fréquence lorsqu'il s'agit, de poche de sang et qu'on utilise des matières chargées en résine d'éthyl-vinyl-acétate (E.V.A.) ; mais pour d'autres applications ce peut être des électrodes fonctionnant par effet Joule et plus généralement en fonction des films utilisés ; tout autre moyen de fixation des films 4 et 7 entre eux, y compris le collage ou la couture, peut être envisagé. Dans l'exemple choisi, la puce et l'antenne sont fixées entre elles à demeure et introduites dans le même compartiment ; il se peut que dans certaines applications la puce électronique doive être enfermée dans un compartiment étanche métallisé faisant cage de Faraday pour empêcher sa détérioration mais gênant le fonctionnement de l'antenne ; dans ces conditions, on dote la puce électronique de contacts électriques accessibles en dehors du compartiment étanche et qui en sortent par des conducteurs qui peuvent être des fils électriques suivant la même technique que celle qui sert à relier les tubulures au conteneur, ou un circuit imprimé pour lequel l'étanchéité est faite par collage ; ces contacts électriques peuvent être reliés à une antenne solidaire du conteneur et qui reste en place lorsqu'on désolidarise le compartiment étanche contenant la puce du conteneur ou indirectement à un dispositif informatique ; dans d'autres applications, il peut être nécessaire de disposer plusieurs puces munies de leur propre système de communication qui peut être différent d'une puce à l'autre, accouplées à un même conteneur ; toutes ces variantes font partie du domaine d'application de l'invention. C'est ainsi que dans un service de prélèvement de sang sur des donneurs bénévoles, dès que le prélèvement est autorisé par le médecin, la puce électronique, solidaire du conteneur qui est une poche à sang qui va recevoir le sang prélevé, est initialisée à l'aide d'un dispositif interface reliant le système informatique et la puce électronique afin d'y mettre en mémoire les informations utiles concernant le donneur et les caractéristiques du prélèvement notamment les analyses à réaliser sur le prélèvement avec les critères d'acceptation correspondants. Ensuite, on y introduit les données concernant les contrôles effectués sur le sang prélevé. A défaut de système plus évolué on peut garder le système des codes barres pour suivre les éprouvettes destinées aux analyses de contrôle ; les résultats sont d'abord stockés avec l'adresse du donneur provenant de l'étiquette collée sur l'éprouvette, dans une banque de données informatiques traditionnelle ; ces données sont transmises au centre de prélèvement qui les introduit dans la puce électronique de la poche correspondante grâce à un système de reconnaissance informatique de l'adresse qui a été introduite au moment de l'initialisation de la puce électronique ; en fonction du résultat des analyses par rapport à des normes introduites au moment de l'initialisation de la puce électronique, la poche peut être déclarée opérationnelle pour une transfusion. Sur le lieu de la transfusion, on peut avoir accès aux informations contenues dans la puce électronique et on y introduit des informations concernant le receveur et les conditions de mise en oeuvre.

On décrit ci-dessus un mode d'accouplement d'un conteneur 1 avec une puce électronique solidaire d'un support souple 2 ; cette façon d'opérer implique que le support soit mis en place au moment de la fabrication du conteneur 1 ce qui n'est pas toujours souhaitable ; ensuite les conteneurs, qui sont susceptibles de recevoir une puce électronique, sont soumis en cours d'utilisation à des contraintes d'environnement qui peuvent être sévères ; c'est ainsi que le conteneur peut avoir à supporter des centrifugations , être conservé au froid ou, au contraire, être chauffé ou supporter de la condensation de vapeur d'eau due à l'humidité relative de l'atmosphère. La centrifugation peut entraîner la détérioration du conteneur par la puce électronique ou son support souple qui vient blesser la paroi du conteneur ; l'humidité ou la chaleur peuvent provoquer le décollement des étiquettes ; la matière plastique constituant le conteneur peut être sensible à des composants de certains adhésifs qui migrent à travers les parois ce qui implique de déterminer un mode de fixation en fonction des contraintes d'environnement que doit subir ultérieurement le conteneur. On décrit ci-dessous un certain nombre de modes de fixation susceptibles d'être retenus.

Dans une première version'de l'invention, le support souple 2 (figure 1) est emprisonné dans un compartiment formé notamment d'au moins un des films servant à réaliser le conteneur ; c'est le cas du dispositif de fixation précédemment décrit dans la figure 1 qui est constitué des deux films 4 et 7 formant les parois du conteneur. Le compartiment 28 (figure 2) peut être constitué d'une paroi 30 appartenant au conteneur 29 et d'une feuille souple 31 qui recouvre totalement le support souple 2 et en dépasse les bords 32 pour venir se fixer suivant son pourtour sur le film constituant l'autre paroi 30 du compartiment 28 par soudure ou par adhésivage ; dans ce dernier cas, l'adhésivage peut constituer un moyen de séparation par décollement de la feuille 31 du support 30 ; le conteneur 33 (figure 3) peut comporter un compartiment 34 qui sert de support à une feuille souple adhésive 35 emprisonnant le support souple 2, tandis que le compartiment 34 qui n'a pas besoin d'être étanche comporte une ouverture 36 dans laquelle on peut glisser une section de tubulure fermée à ses extrémités contenant du sang du donneur et qu'on désigne ci-après par « boudin » ; le compartiment 34 (figure 4) est par ailleurs détachable du conteneur 33 (figure 3) grâce à une prédécoupe constituant un moyen de séparation, pour permettre de classer dans le dossier du malade le compartiment 34 (figure 4) contenant la puce électronique et un boudin 37 contenant du sang transfusé.

Dans une variante de l'invention, le support souple 2 est enfermé dans un sachet souple, constituant un moyen de protection, réalisé, à partir de films de matière plastique, indépendamment du conteneur et le sachet souple est ensuite fixé directement ou indirectement sur le conteneur. Dans une version de cette variante de l'invention, le sachet souple 38 (figure 5A) comporte un produit adhésif, constituant un moyen de fixation et pouvant constituer un moyen de séparation et de retenue, sur une face 40 qui permet de le fixer directement sur une paroi du conteneur 39 ou indirectement sur une étiquette 41 (figure 5B) elle-même fixée directement sur le conteneur 39 ; le sachet souple 38 peut aussi être fixé directement ou indirectement sur un compartiment 34 (figure 3) au conteneur 33 comme précédemment décrit ; après utilisation du contenu du conteneur le sachet souple 38 (figures 5A et 5B) peut être détaché du conteneur 39 et placé dans le dossier du malade ou continuer à suivre le contenu initial qui a été transféré dans un autre conteneur ; la partie adhésive 40 du sachet souple 38 peut aussi être utilisée pour y fixer un boudin 37 (figure 4) contenant un échantillon du contenu du conteneur ; le boudin 37 peut aussi être éventuellement introduit dans le sachet souple 38 (figure 5A et 5B) après y avoir fait une incision constituant un autre moyen de retenue.

Dans une autre version de la variante de l'invention, le sachet souple 42 (figure 6) contenant le support souple 2 est fabriqué dans un matériau susceptible d'être soudé, par ses bords 43, sur le conteneur 44 lui-même ; le sachet souple 42 peut être soudé en pleine paroi 45 sur une face du conteneur 44, soit du côté extérieur soit du côté intérieur, préalablement à la fabrication du conteneur 44 lui-même. Le sachet souple 42 peut aussi être soudé sur le bord 46 du conteneur 44 en même temps que l'on soude les bords des parois 45 et 47 du conteneur 44 entre elles tout en pouvant être à l'intérieur ou à l'extérieur du conteneur 44 ; le support souple 2 peut être placé dans une gaine 48 (figure 7), constituant un moyen de protection, à intervalles réguliers dont le pas est la largeur 52 d'un conteneur 49 à fabriquer ; le support souple 2 est placé sur une bande de film plat dont les bords 50 sont soudés longitudinalement pour former un tube qui comporte des bandes de soudure transversales 51 de part et d'autre du support souple 2 pour éviter qu'il ne se déplace le long de la gaine 48 et des prédécoupes 59, placées en dehors du compartiment formé par les bandes de soudure transversales 51 et parallèlement à ces dernières, constituant un moyen de séparation ; cette dernière est déroulée en même temps que l'un des films constituant le conteneur 49 de manière à être placé, transversalement au conteneur 49 et à être soudé, en même temps que le bord 53 du conteneur 49, aux deux extrémités 54 et 55 de la longueur de gaine 48 contenant le support souple 2 ; la longueur de gaine 48 peut alors être située extérieurement ou intérieurement au conteneur 49.

Dans une autre version de l'invention la puce électronique est activée par des contacts électriques 8 (figure 8) comme cela se fait pour les cartes de crédit délivrées en France ; la puce électronique est alors fixée sur une plaque mince rigide en matière plastique, pour constituer une carte à puce électronique 9, dans une position où il est possible de la lire avec un lecteur standard ; cette carte à puce électronique 9 est fixée au conteneur 10 par une des extrémités qui n'est pas susceptible de gêner la lecture de la puce électronique par un lecteur standard mobile. Il existe de nombreux moyens de fixation de la carte à puce électronique 9 sur le conteneur 10 ; le bord 11 du conteneur 10 comporte un trou 12 de même diamètre qu'un trou 13 percé dans la carte à puce électronique 9 et on fixe l'ensemble avec un dispositif de fixation 25 du type de celui qui sert à fixer les plaques d'identification aux oreilles des bovins ; on introduit une première pièce 14 sensiblement cylindrique dans le trou 12 du conteneur 10, dont le diamètre est légèrement supérieur, comportant à son extrémité une butée 15 plus large que le trou 12 pour l'empêcher de traverser totalement et sur sa partie latérale des retenues 16 ; on enfile sur la partie cylindrique de cette première pièce 14 la carte à puce électronique 9 par le trou 13 qui y a été préalablement pratiqué et puis on enfile une seconde pièce 17 de blocage de l'ensemble plus large que le diamètre du trou 13 et qui comporte un alésage muni d'éléments de clipsage qui viennent se bloquer sur les retenues 16 de la première pièce 14. Cette opération de fixation de la carte à puce électronique 9 est faite de préférence au moment de la mise en service du conteneur 10 ; la carte à puce électronique 9 est initialisée puis fournie avec le conteneur 10 du personnel chargé de faire le prélèvement qui fixe la carte à puce électronique 9 dès que le prélèvement est terminé et qui y introduit des éléments d'information concernant le prélèvement. Il peut être nécessaire de protéger la puce électronique des éléments atmosphériques tels que l'humidité ou la poussière par des moyens de protection ; il est possible de recouvrir la carte à puce électronique 9 d'une gaine 18 après chaque utilisation ; une gaine 24 (figure 9) peut être rendue solidaire du conteneur 19 au moment de sa fabrication en formant deux parois souples 20 et 21 fermées sur trois côtés et comportant un trou traversant les deux parois souples 20 et 21 permettant de maintenir la carte à puce électronique 22 prise en sandwich entre les deux parois souples 20 et 21, de la même manière que décrit précédemment à l'aide du dispositif de fixation 25 ; il suffit de faire pivoter la carte à puce électronique 22 autour de son axe 23 pour la sortir de sa gaine 24 de protection.

Dans un perfectionnement de l'invention et dans le cas où le conteneur est une poche à sang ou à plasma, la puce électronique et son support souple 2 ou rigide sont placés au voisinage de la tubulure 5 (figure 10) de remplissage du conteneur 1 de manière que l'on puisse lui accoupler, par des moyens de retenue, un boudin provenant d'un segment de cette tubulure 5 rempli du sang ou du plasma du donneur et dont on a fermé les extrémités par écrasement à chaud de la tubulure 5 en même temps qu'on a confectionné d'autres segments qui sont eux destinés au contrôle ultime du groupe sanguin avant transfusion. La tubulure 5 passe entre les deux films 4 et 7 dans leur partie qui sert à fabriquer le compartiment étanche 3 ; dans cette zone la tubulure 5 peut être munie d'un manchon 26 analogue à celui qui est utilisé pour réaliser l'étanchéité de l'assemblage de l'extrémité de la tubulure 5 et du conteneur ; lors de la formation du compartiment étanche 3 les films 4 et 7 viennent se souder sur le manchon 26 ; lors du prélèvement, la tubulure 5 se remplit de sang et en fin de prélèvement il suffit de la fermer de part et d'autre de la gaine 26 par écrasement à chaud pour constituer le boudin. Après usage du conteneur 1, il est alors possible de détacher du conteneur 1 l'ensemble constitué du boudin et du compartiment étanche 3 contenant le support souple 2 pour le stocker en prévision d'examens ultérieurs. De même, lorsqu'on utilise un support souple 2 (figure 11) enfermé dans un sachet souple 55 réalisé indépendamment du conteneur 56, on peut fixer le sachet souple 55 par tout moyen disponible sur la tubulure 57, soit par soudure lors de la fabrication des boudins, soit par un adhésif qui permet d'entourer la tubulure 57 avec une extrémité 58, du sachet souple 55, qui se recolle sur elle-même.

## Revendications

1. Conteneur muni d'un dispositif de suivi informatique de son contenu constitué d'une puce électronique ou d'une carte à puce solidaire d'un support souple (2) comportant un circuit imprimé et une antenne intégrée ou rapportée susceptible de communiquer avec des systèmes informatiques, **caractérisé en ce que** le support souple (2) est accouplé à un échantillon (37,26) du contenu du conteneur (1,33) dans un compartiment (3,34,38,42,55) de protection susceptible d'être désolidarisé dudit conteneur pour être récupéré à des fins d'examen ou de classement.

2. Dispositif suivant la revendication 1, **caractérisé en ce que** le support souple (2) est enfermé dans un compartiment étanche (3), réalisé simultanément avec le conteneur (1) dont il est solidaire, par fixation d'un deuxième film (7) sur un premier film (4), après avoir placé le support souple (2) sur le film (4) à l'endroit prévu pour former le compartiment étanche (3) pouvant être séparé du conteneur (1) grâce à une prédécoupe (58).

3. Dispositif suivant la revendication 1, **caractérisé en ce que** le conteneur (33) comprend un compartiment (34) détachable servant de support à une feuille souple adhésive (35) emprisonnant le support souple (2), comportant une ouverture (36) dans laquelle on peut glisser un boudin (37) constituant un échantillon du contenu du conteneur.

4. Dispositif suivant la revendication 1, **caractérisé en ce que** le support souple (2) est enfermé dans un sachet souple (38,42,55) réalisé, à partir de films de matière plastique, indépendamment du conteneur sur lequel il est fixé directement ou indirectement.

5. Dispositif suivant la revendication 4, **caractérisé en ce que** le sachet souple (38) comporte un produit adhésif sur une face (40) pour le fixer directement sur une paroi du conteneur (39) ou indirectement sur une étiquette (41) elle-même fixée directement sur le conteneur (39), le sachet souple (38) pouvant être détaché du conteneur (39) par décollage, la partie adhésive (40) pouvant être utilisée pour y fixer un boudin (37) constituant un échantillon du contenu du conteneur, ledit boudin (37) pouvant aussi être introduit dans le sachet souple (38) après incision dudit sachet.

6. Dispositif suivant les revendications 3 et 4, **caractérisé en ce que** le sachet souple (38) peut aussi être fixé directement ou indirectement sur le compartiment (34) du conteneur (33).

7. Dispositif suivant la revendication 4, **caractérisé en ce qu'**un sachet souple (42) est fixé, par ses bords (43), sur le conteneur (44), soit en pleine paroi (45), soit sur le bord (46) dudit conteneur.

8. Dispositif suivant la revendication 1, **caractérisé en ce que** le support souple (2) est placé dans une gaine (48), comportant des bandes de soudure transversales (51) et des prédécoupes (59) de séparation, la gaine (48) étant soudée au conteneur (49) en même temps que le bord (53) à ses deux extrémités (54,55).

9. Dispositif suivant la revendication 1, **caractérisé en ce qu'**une poche (10) et une carte à puce électronique (9) qu'elle contient sont respectivement percées de trous (12,13) autorisant le passage d'un dispositif de fixation (25) à un conteneur (10).

10. Dispositif suivant les revendications 1 et 9, **caractérisé en ce qu'**une gaine (18) recouvre la carte à puce électronique (9) après chaque utilisation.

11. Dispositif suivant la revendication 1, **caractérisé en ce qu'**une gaine (24) formée de deux parois souples (20,21) fermées sur trois côtés et comportant un trou traversant les deux parois souples (20,21) permet de maintenir la carte à puce électronique (22) prise en sandwich entre les deux parois souples (20,21) par le dispositif de fixation (25).

12. Dispositif suivant la revendication 2, **caractérisé en ce qu'**une gaine (26), sur laquelle vient se fixer la partie des films (4,7) constituant le compartiment étanche (3), équipe un tube (5) de remplissage du conteneur susceptible, après prélèvement, d'être écrasé à chaud de part et d'autre de la gaine (26) pour obtenir un échantillon du contenu.

13. Dispositif suivant la revendication 4, **caractérisé en ce que** le sachet souple (55) est fixé sur une tubulure (57), de remplissage du conteneur (1) par soudure, ou au moyen d'un produit adhésif.

## Patentansprüche

1. Behälter, der mit einer Vorrichtung zur EDV-gesteuerten Verfolgung seines Inhalts versehen ist, bestehend aus einem Chip oder einer Chipkarte, die fest mit einer beweglichen Unterlage (2) verbunden ist, umfassend ein gedrucktes Schaltbild und eine integrierte oder angebaute Antenne, die geeignet ist, mit den EDV-gesteuerten Systemen zu kommunizieren, **dadurch gekennzeichnet, daß** die bewegliche Unterlage (2) mit einem Muster (37, 26) des Inhaltes des Behälters (1, 33) in einem Schutzfach (3, 34, 38, 42, 55) gekoppelt ist, das geeignet ist, von besagtem Behälter abgehängt zu werden, um zu Prüf- oder Ablagezwecken zurückgewonnen zu werden.

2. Vorrichtung gemäß Anspruch 1, **dadurch gekennzeichnet, daß** die bewegliche Unterlage (2) in einem abgedichteten Fach (3) eingeschlossen ist, das gleichzeitig mit dem Behälter (1) realisiert wird, mit dem es durch Befestigung eines zweiten Films (7) auf einem ersten Film (4) fest verbunden ist, nachdem die bewegliche Unterlage (2) auf dem Film (4) an dem Ort plaziert worden ist, der zur Bildung des abgedichteten Fachs (3) vorgesehen ist, das mittels eines vorausgeschnittenen Teils (58) vom Behälter (1) getrennt werden kann.

3. Vorrichtung gemäß Anspruch 1, **dadurch gekennzeichnet, daß** der Behälter (33) ein abnehmbares Fach (34) umfaßt, das einer selbsthaftenden beweglichen Folie (35), die die bewegliche Unterlage (2) einschließt, die eine Öffnung (36) umfaßt, in die man einen Wulst (37) schieben kann, als Unterlage dient.

4. Vorrichtung gemäß Anspruch 1, **dadurch gekennzeichnet, daß** die bewegliche Unterlage (2) in einer beweglichen Tüte (38, 42, 55) eingeschlossen ist, die aus Filmen aus Plastikmaterial unabhängig vom Behälter realisiert ist, auf dem sie direkt oder indirekt befestigt ist.

5. Vorrichtung gemäß Anspruch 4, **dadurch gekennzeichnet, daß** die bewegliche Unterlage (38) un selbsthaftendes Produkt auf einer Seite (49) umfaßt, um sie direkt auf einer Wand des Behälters (39) oder indirekt auf einem Etikett (41) zu befestigen, das seinerseits direkt auf dem Behälter (39) befestigt wird, wobei die bewegliche Tüte (38) vom Behälter (39) durch Ablösen entfernt werden kann, wobei der selbsthaftende Teil (40) genutzt werden kann, um dort einen Wulst (37) zu befestigen, der ein Muster des Inhalts des Behälters enthält, wobei besagter Wulst (37) auch nach Einschneiden besagter Tüte in die bewegliche Tüte (38) eingeführt werden kann.

6. Vorrichtung gemäß Anspruch 3 und 4, **dadurch gekennzeichnet, daß** die bewegliche Tüte (38) auch direkt oder indirekt auf dem Fach (34) des Behälters (33) befestigt werden kann.

7. Vorrichtung gemäß Anspruch 4, **dadurch gekennzeichnet, daß** eine bewegliche Tüte (42) an ihren Rändern (43) auf dem Behälter (44) entweder mitten an der Wand (45) oder auf dem Rand (46) besagten Behälters befestigt wird.

8. Vorrichtung gemäß Anspruch 1, **dadurch gekennzeichnet, daß** die bewegliche Unterlage (2) in ein Futteral (48) plaziert wird, umfassend querverlaufende Schweißbänder (51) und vorausgeschnittene Trennteile (59), wobei das Futteral (48) mit dem Behälter (49) gleichzeitig mit dem Rand (53) an seinen zwei äußeren Enden (54, 55) verschweißt wird.

9. Vorrichtung gemäß Anspruch 1, **dadurch gekennzeichnet, daß** eine Tasche (10) und eine Chipkarte (9), die sie enthält, jeweils mit Löchern (12, 13) durchbohrt sind, die den Durchgang einer Befestigungsvorrichtung (25) zu einen Behälter (10) erlauben.

10. Vorrichtung gemäß Anspruch 1 und 9, **dadurch gekennzeichnet, daß** ein Futteral (18) die Chipkarte (9) nach jeder Benutzung abdeckt.

11. Vorrichtung gemäß Anspruch 1, **dadurch gekennzeichnet, daß** ein Futteral (24), das aus zwei beweglichen Wänden (20, 21) gebildet wird, die auf drei Seiten geschlossen sind und ein Loch enthalten, das die zwei beweglichen Wände (20, 21) durchdringt, das feste Einklemmen der Chipkarte (22) zwischen den zwei beweglichen Wänden (20, 21) durch die Befestigungsvorrichtung (25) erlaubt.

12. Vorrichtung gemäß Anspruch 2, **dadurch gekennzeichnet, daß** ein Futteral (26) auf dem der Teil der Filme (4, 7) befestigt wird, die das abgedichtete Fach (3) bilden, eine Röhre (5) zum Auffüllen des Behälters ausstattet, die geeignet ist, nach Entnahme von jeder Seite des Futterals (26) heiß niedergedrückt zu werden, um ein Muster des Inhaltes zu erhalten.

13. Vorrichtung gemäß Anspruch 4, **dadurch gekennzeichnet, daß** die bewegliche Tüte (55) auf einem Stutzen (57) zum Auffüllen des Behälters (1) durch Verschweißen oder mittels eines selbsthaftenden Produkts befestigt ist.

## Claims

1. Container equipped with a data processing device for following up its content and consisting of a silicon chip or a smart card integral with a flexible support (2) comprising a printed circuit and an integrated or externally fitted antenna able to communicate with data processing systems, **characterised in that** the flexible support (2) is coupled up to a sample (37, 26) of the contents of the container (1, 33) in a protection compartment (3, 34, 38, 42, 55) able to be removed from said container so as to be taken away for tests or classification.

2. Device according to claim 1, **characterised in that** the flexible support (2) is enclosed in sealed compartment (3), simultaneously embodied with the container (1) with which it is rendered integral, by fixing a second film (7) on a first film (4) after having placed the flexible support (2) on the film (4) at the location provided so as to form the sealed compartment (3) able to be removed from the container (1) by means of pre-cutting (58).

3. Device according to claim 1, **characterised in that** the container (33) includes a detachable compartment used to support a flexible adhesive sheet (35) confining the flexible support (2) comprising an opening (36) in which a flange (37) constituting a sample of the contents of the contain is able to slide.

4. Device according to claim 1, **characterised in that** the flexible support (2) is contained in a flexible small bag (38, 42, 55) embodied from plastic films independently from the container to which it is directly or indirectly secured.

5. Device according to claim 4, **characterised in that** the flexible support (38) comprises an adhesive product on one face (40) so as to fix it directly onto a wall of the container (39) or indirectly onto a label (40) directly fixed on the container (39), the flexible small bag (38) being able to be removed from the container (39) by ungluing, the adhesive portion (40) being able to used for fixing thereon a flange (37) constituting a sample of the contents of the container and able to be introduced into the flexible small bag (38) following slitting of said small bag.

6. Device according to claims 3 and 4, **characterised in that** the flexible small bag (38) can also be fixed directly or indirectly on the compartment (34) of the container (33).

7. Device according to claim 4, **characterised in that** the small flexible bag (42) is fixed via its edges (43) onto the container (44), either on the wall (45) or on the edge (46) of said container.

8. Device according to claim 1, **characterised in that** the flexible support (2) is placed inside a sheath (48) comprising transversal weld strips (51) and separation pre-cuttings (59), the sheath (48) being welded to the container (49) at the same time as the edge (53) to its two extremities (54, 55).

9. Device according to claim 1, **characterised in that** a pocket (10) and a silicon chip card (9) it contains are respectively pierced with holes (12, 13) authorising the passage of a fixing device (25) to a container (10).

10. Device according to claims 1 and 9, **characterised in that** a sheath (18) covers the silicon chip card (9) after each use.

11. Device according to claim 1, **characterised in that** a sheath (24), formed of two flexible walls (20, 21) closed on three sides and comprising a hole traversing the two flexible walls (20, 21), is able to keep the silicon chip card (22) sandwiched between the two flexible walls (20, 21) by means of the fixing device (25).

12. Device according to claim 2, **characterised in that** a sheath (26) on which the portion of the films (4, 7) constituting the sealed compartment (3) equips a tube (5) for filling the container and after removal is able to be hot-crushed on both sides of the sheath (26) so as to obtain a sample of the contents.

13. Device according to claim 4, **characterised in that** the flexible small bag (55) is fixed onto a tube (57) for filling the container (1), either by weld or using an adhesive product.
